# EUROPÄISCHE PATENTSCHRIFT

(11) **EP 0 738 489 B1**
(45) Veröffentlichungstag und Bekanntmachung des Hinweises auf die Patenterteilung: **25.08.1999**
(21) Anmeldenummer: 96104581.2
(22) Anmeldetag: 22.03.1996
(51) Int. Cl.: A47C 17/20

(54) **In eine Liege umwandelbares Sitzmöbel**
Armchair transformable into a bed
Fauteuil transformable en lit

(30) Priorität: 19.04.1995 DE 29506635 U
(43) Veröffentlichungstag der Anmeldung: 23.10.1996
(73) Patentinhaber: Stella Möbelwerk GmbH & Co. KG, 59557 Lippstadt (DE)
(72) Erfinder: Bolte, Josef, 33154 Salzkotten (DE)
(74) Vertreter: Schröter, Martin, Dipl.-Ing.

(56) Entgegenhaltungen:
- DE-U- 9 011 737

## Beschreibung

Die Erfindung betrifft ein in eine Liege umwandelbares Sitzmöbel mit ein Gestell mit Seitenwangen und Rückwand, aus welchem ein aus einem inneren und einem äußeren Wagen bestehender Doppelwagen teleskopartig ausfahrbar ist, auf dem Polster aufgelegt bzw. auflegbar sind, wobei der äußere Wagen an bzw. nahe an seinem freien vorderen Ende mittels Rückstellfedern selbststätig ausschwenkbare Stützen mit endseitigen Rollen oder Rädern aufweist, welche Stützen in der ausgezogenen Stellung der Wagen in ihrer ausgeschwenkten Lage die vordere Unterstützung des äußeren Wagens bilden, und wobei die Einschwenkung der Stützen gegen die Wirkung der Rückstellfedern beim Einschieben der Wagen erfolgt.

Bekannt ist ein solches verwandelbares Sitzmöbel aus dem DE-GM 90 11 737. Bei diesen Sitzmöbeln erfolgt ein selbsttätiges Ausschwenken der Stütze beim Ausziehen des Doppelwagens. Mittels eines geeigneten federnbelasteten Gestänges und entsprechenden Führungen werden die den äußeren Wagen in der ausgezogenen Stellung unterstützenden Stützen eingeschwenkt. Die beiden Stützen sind zwangsgeführt miteinander verbunden. Infolge der eingesetzten Gelenke und Führungen ist diese Stützenmechanik sehr störanfällig und aufwendig.

Die Aufgabe der Erfindung besteht darin, die automatisch betätigbare Stützenvorrichtung an einem Möbel der eingangs genannten Art zu verbessern und zu vereinfachen.

Gelöst wird die Erfindungsaufgabe mit einem in eine Liege umwandelbares Sitzmöbel mit den Merkmalen des Anspruchs 1. Durch die Art der Klinkensperrung der Stützen in der ausgeschwenkten Stellung bei ausgezogenem äußeren Wagen und deren Entriegelung beim Einschieben des äußeren Wagens in das Möbelgestell ist eine äußerst einfache und funktionssichere Stützenbetätigung geschaffen. Vorzugsweise werden die beiden Stützen unabhängig voneinander betätigt, wodurch Störanfälligkeiten der bekannten Koppelung der Stützen entfallen.

Bevorzugte Ausführungsarten der Erfindung werden in den Unteransprüchen angegeben. Damit ergeben sich konstuktiv einfache Betätigungsmöglichkeiten für die Abhebung der sperrenden Klinken und die Sicherung der eingeschwenkten Stützen in ihre Nichtbenutzerlage.

Anhand eines prinzipiell abgebildeten Ausführungsbeispieles wird die Erfindung im folgenden näher erläutert. Es zeigen:
- Fig. 1: in einer Seitenansicht die ausgezogene Stellung des Sitzmöbels,
- Fig. 2: die entsprechende Ansicht des Möbels in der Sitzstellung mit eingeschobenem Wagen,
- Fig. 3: eine vergrößerte Seitenansichtsdarstellung des Bereiches "A" in Fig.1,
- Fig. 4: eine Seitenansicht der Darstellung Fig. 3,
- Fig. 5: eine vergrößerte Darstellung des Bereiches "B" in Fig. 2
und
- Fig. 6: eine Seitenansicht der Darstellung in Fig. 5 bei ausgeschwenkter Stütze.

Zunächst wird auf die Figuren 1 und 2 Bezug genommen. In einem mit der Ziffer 1 bezeichneten Gestell eines in eine Liege umwandelbaren Sitzmöbels sind zwei einen Doppelwagen bildende, teleskopartig ausziehbare Wagen einschiebbar. Der innere Wagen trägt die Ziffer 2 und ist an seinem inneren Ende auf Räderpaaren 21 verschiebbar. Das äußere Ende dieses inneren Wagens 2 wird mit Rollen 32 in entsprechenden Führungen des äußeren Wagens 3 geführt. Dieser äußere Wagen ist an seinem inneren Ende durch ein Räderpaar 31 unterstützt. Am äußeren bzw. vorderen Ende dieses Wagens 3 sind im seitlichen Bereich sich selbsttätig aufgrund der Wirkung einer Feder 6 ausschwenkende Stützen 7 angeordnet mit endseitigen Rädern 71. In der in Figur 1 dargestellten ausgezogenen Stellung des Möbels stützen diese Stützen 7 den äußeren Wagen 3 an seinem vorderen Ende ab. Diese ausgeschwenkte Stellung der Stützen 7 wird durch eine Klinke 5 gesperrt.

In der in Figur 2 dargestellten Sitzlage sind beide Wagen 2 und 3 in das Gestell 1 eingeschoben. Die Stützen 7 sind eingeschwenkt. Die Klinken 5 sind von den Stützen 7 abgehoben.

Wie insbesondere aus den Figuren 3 und 4 erkennbar, sind die als zweiarmige Hebel ausgebildeten Stützen 7 auf einer Achse 72 an einer Montageplatte 4 gelagert, die seitlich am äußeren Wagen 3 befestigt ist. Am oberen Ende der Stützen 7 greift jeweils an einem Anschlaghebel 73 eine Zugfeder 6 an, die mit ihrem anderen Ende an einer Federaufnahme 42 an der Montageplatte 4 gehalten ist. Diese Feder 6 schwenkt die Stütze bei ausgezogenem äußeren Wagen 3 in die etwa senkrechte Unterstützungsstellung. In dieser Stellung greift eine an der Montageplatte 4 auf einer horizontalen Achse 52 angeordnete Klinke 5 mit ihrem als Nase 51 ausgebildeten Ende in eine Ausnehmung 75 am oberen Ende der Stütze 7 ein und sperrt damit diese Stützen in Einschwenkrichtung. Die Schwenkrichtung der Stütze 7 nach vorne ist gesperrt durch Anlage an dem montageplattenseitigen Anschlag 41.

Beim Einschieben der Wagen 2 und 3 in das Gestell 1 läuft eine auf der Schwenkachse 72 aufgesetzte Führungsrolle 74 auf einer gestellseitigen Auflaufvorrichtung 8 auf. Diese Vorrichtung ist insbesondere aus Figur 5 erkennbar. Infolge der in Einschiebrichtung gesehen ansteigenden Auflaufschräge 84 an einem Schenkel 82 der im Querschnitt etwa U-förmigen Auflaufvorrichtung 8 mit dem anderen Schenkel 81 wird der äußere Wagen 3 mit seinem äußeren Ende allmählich angehoben. Beim vollständigen Einschieben des äußeren Wagens 3 in das Gestell 1 läuft eine an der Klinke 5 angeordnete V-förmige Auflaufvorrichtung 53 mit ihrem Schenkel 53a gegen einen Anschlagbolzen 83 der gestellseitigen Auflaufvorrichtung 8. Der andere Schenkel der V-förmigen klinkenseitigen Auflaufvorrichtung 53 trägt die Ziffer 53b. Durch das Auflaufen am Anschlagbolzen 83 wird die Klinke 5 mit ihrem freien Ende angehoben, sodaß die Nase vom oberen Stützenabschnitt bzw. der Ausnehmung 75 abhoben bzw. weggeschwenkt ist. Aufgrund der Wirkung der Feder 6 werden die Stützen 7 nach innen eingeschwenkt und haben daher keine Berührung mehr mit dem Untergrund. Am montageplattenseitigen Anschlag 41 liegt die Stütze 7 in der eingeschwenkten Stellung an.

Bei vollständig eingeschobener Stellung des äußeren Wagens laufen die Rollen 74 an den Stützen 7 in Vertiefungen 85 am Ende der Auflaufschrägen 84 an der Auflaufvorrichtung 8 ein. Mit dieser beim Ausziehen lösbaren Verrastung ist die eingeschobene Stellung der Wagen 2 und 3 gesichert.

### Zusammenstellung der Bezugszeichen

- 1: Gestell
- 2: innerer Wagen
- 21: Rad
- 3: äußerer Wagen
- 31: Rad
- 32: Rolle
- 4: Montageplatte
- 41: Anschlag
- 42: Federaufnahme
- 5: Klinke
- 51: Nase
- 52: Achse
- 53: Auflaufvorrichtung
- 53a: Schenkel
- 53b: Schenkel
- 6: Feder
- 7: Stütze
- 71: Rad
- 72: Achse
- 73: Anschlaghebel
- 74: Führungsrolle
- 75: Ausnehmung
- 8: Auflaufvorrichtung
- 81: Schenkel
- 82: Schenkel
- 83: Anschlagbolzen
- 84: Auflaufschräge
- 85: Rastvertiefung

## Patentansprüche

1. In eine Liege umwandelbares Sitzmöbel mit einem Gestell (1) mit Seitenwangen und Rückwand, aus welchem ein aus einem inneren und einem äußeren Wagen (3) bestehender Doppelwagen teleskopartig ausfahrbar ist, auf dem Polster aufgelegt bzw. auflegbar sind, wobei der äußere Wagen (3) an bzw. nahe an seinem freien vorderen Ende mittels Rückstellfedern (6) selbsttätig ausschwenkbare Stützen (7) mit endseitigen Rollen oder Rädern aufweist, welche Stützen (7) in der ausgezogenen Stellung der Wagen in ihrer ausgeschwenkten Lage die vordere Unterstützung des äußeren Wagens bilden, und wobei die Einschwenkung der Stützen gegen die Wirkung der Rückstellfedern (7) beim Einschieben der Wagen erfolgt, **dadurch gekennzeichnet,** daß am äußeren Wagen (3) zwei aufgrund ihrer Schwerkraft wirkende Klinken (5) angelenkt sind, die in der ausgeschwenkten Stellung der Stützen (7) in diese die Rückbewegung sperrend eingreifen, daß die Klinken (5) beim Einschieben des äußeren Wagens (3) in das Gestell (1) von den Stützen (7) diese freigebend wegschwenkbar sind und die Stützen (7) in der eingeschwenkten Stellung gesichert gehalten und beim Auszug der Wagen (2,3) aus ihrer gesicherten Stellung lösbar sind.

2. Sitzmöbel nach Anspruch 1, **dadurch gekennzeichnet,** daß an den im wesentlichen horizontal angeordneten Klinken (5) etwa V-förmige Auflaufvorrichtungen (53) vorgesehen sind, die mit einer Auflaufschräge (53a) beim Einschieben des äußeren Wagens (3) gestellseitig anschlagen derart, daß die Klinken (5) mit ihrem in die Stützen (7) eingreifenden Ende (51) angehoben werden.

3. Sitzmöbel nach einem der vorangegangenen Ansprüche, **dadurch gekennzeichnet,** daß die eingreifenden Enden der Klinken (5) als Nasen (51) ausgebildet sind, die zur Sperrung gegen die Rückbewegung in eine entsprechende Ausnehmung (75) an den Stützen (7) eingreifen.

4. Sitzmöbel nach einem oder mehreren der vorangegangenen Ansprüche, **dadurch gekennzeichnet,** daß die Stützen (7) als zweiarmige Hebel ausgebildet sind, wobei am das Rad (71) aufnehmenden Teil gegenüberliegenden anderen Hebelarm ein eine Federaufnahme bildender Anschlaghebel (73) vorgesehen ist, der beim Verschieben der Wagen (2,3) in das Gestell (1) gegen eine gestellseitige Auflaufvorrichtung (8) anschlägt und dadurch die Stützen (7) in die eingeschwenkte Stellung bringt.

5. Sitzmöbel nach einem oder mehreren der vorangegangenen Ansprüche, **dadurch gekennzeichnet,** daß auf der Schwenkachse (72) der Stützen (7) eine Führungsrolle (74) angeordnet ist, die beim Einschieben des äußeren Wagens (3) in das Gestell (1) auf der gestellseitigen Auflaufvorrichtung (8) aufläuft und in einer Endstellung einrastet.

6. Sitzmöbel nach Anspruch 5, **dadurdch gekennzeichnet,** daß die Auflaufvorrichtung (8) im Querschnitt etwa U-förmig ausgebildet ist, wobei am zur jeweiligen Stütze (7) gerichteten Schenkel (82) eine Auflaufschräge (84) mit einer der Verrastung der Führungsrolle (74) dienenden Vertiefung (85) ausgebildet ist.

7. Sitzmöbel nach Anspruch 6, **dadurch gekennzeichnet,** daß am die Auflaufschräge (84) aufweisenden Schenkel (82) der Auflaufvorrichtung (8) oberhalb der Auflaufschräge (84) ein nach außen gerichtetet Anschlagbolzen (83) angeordnet ist, der gegen die Auflaufvorrichtung (53) an der Klinke (5) wirkt.

8. Sitzmöbel nach einem oder mehreren der vorangegangenen Ansprüche, **dadurch gekennzeichnet,** daß oberhalb der Auflaufschräge (84) der gestellseitigen Auflaufvorrichtung (8) eine Anschlagkante am Schenkel (82) vorgesehen ist, die gegen den Anschlaghebel (73) an der Stütze (7) wirkt.

## Claims

1. Armchair, which is convertible into a bed and is provided with a frame (1) having side walls and a rear wall, a double carriage being telescopically extendable from said frame and comprising an internal carriage (2) and an external carriage (3), cushions being placed or being placeable on said double carriage, and the external carriage (3) having supports (7), which are automatically outwardly pivotable by means of return springs (6), on or close to its free front end, and said supports being provided with terminal rollers or wheels, which supports (7) form, in their outwardly pivoted position, the front supporting means for the external carriage when the carriages are in the extended position, and the inward pivotal movement of the supports being effected in opposition to the effect of the return springs (6) during the retraction of the carriages, characterised in that two pawls (5), which act because of the force of gravity, are pivotally mounted on the external carriage (3) and, in the outwardly pivoted position of the supports (7), said pawls engage in said supports so as to block the return movement, in that the pawls (5) are pivotable away from the supports (7) so as to expose said supports during the retraction of the external carriage (3) into the frame (1), and the supports (7) are kept secured in the inwardly pivoted position and are releasable from their secured position when the carriages (2, 3) are extended.

2. Armchair according to claim 1, characterised in that roughly V-shaped abutment means (53) are provided on the paws (5), which are disposed in a substantially horizontal manner, said abutment means abutting on the frame side with an inclined abutment (53a) during the retraction of the external carriage (3) in such a manner that the pawls (5) are raised with their end (51), which engages in the supports (7).

3. Armchair according to one of the preceding claims, characterised in that the engaging ends of the pawls (5) are configured as projections (51) which, in order to prevent the return movement, engage in a corresponding cutaway portion (75) on the supports (7).

4. Armchair according to one or more of the preceding claims, characterised in that the supports (7) are configured as two-armed levers, a stop lever (73) being provided on the other lever arm, which is situated opposite the part receiving the wheel (71), and forming a spring receiver, said stop lever abutting against an abutment means (8) on the frame side when the carriages (2, 3) are displaced into the frame (1) and thereby bringing the supports (7) into the inwardly pivoted position.

5. Armchair according to one or more of the preceding claims, characterised in that a guide roller (74) is disposed on the pivotal axis (72) of the supports (7), said roller abutting against the abutment means (8) on the frame side during the retraction of the external carriage (3) into the frame (1) and locking in an end position.

6. Armchair according to claim 5, characterised in that the abutment means (8) has a roughly U-shaped cross-section, an inclined abutment (84) being provided with a recess (85), which serves to locate the guide roller (74), on the portion (82) orientated towards the respective support (7).

7. Armchair according to claim 6, characterised in that an outwardly orientated stop pin (83), which acts in opposition to the abutment means (53) on the paw (5), is disposed on the portion (82) of the abutment means (8), which has the inclined abutment (84), above the inclined abutment (84).

8. Armchair according to one or more of the preceding claims, characterised in that a stop edge, which acts in opposition to the stop lever (73) on the support (7), is provided on the portion (82) above the inclined abutment (84) of the abutment means (8) on the frame side.

## Revendications

1. Fauteuil transformable en lit qui comporte, un bâti (1) comprenant des parois latérales et une paroi postérieures bâti duquel on peut faire sortir de façon télescopique un double chariot qui se compose d'un chariot interne et d'un chariot externe (2, 3) et sur lequel sont posés ou peuvent être posés des rembourrages, le chariot externe (3) présentant, à son extrémité antérieure libre ou au voisinage de celle-ci, des appuis ou pieds (7) pouvant pivoter vers l'extérieur de façon automatique à l'intervention de ressorts de rappel (6), appuis ou pieds (7) qui sont munis au côté d'extrémité de galets ou de roues et qui, lorsque les chariots occupent une position de dégagement vers l'extérieur forment dans leur position de dégagement prise par pivotement, le support antérieur du chariot externe, le pivotement des appuis ou pieds (7) vers l'intérieur ayant lieu à l'encontre de l'action des ressorts de rappel (6) lorsque les chariots sont poussés vers l'intérieur, le fauteuil étant caractérisé en ce qu'au chariot externe (3), il a été prévu deux cliquets (5) agissant en raison de leur force de pesanteur qui, lorsque les appuis ou pieds (7) sont sortis par pivotement, se placent en engagement avec ceux-ci en en bloquant le retour, en ce que les cliquets (5), lorsque le chariot externe (3) est rentré dans le bâti (1), peuvent par pivotement se dégager des appuis ou pieds (7) en libérant ainsi ces derniers, et en ce que les appuis ou pieds (7) sont maintenus assurés dans la position de retrait et peuvent être dégagés de la position dans laquelle ils sont assurés lors du retrait des chariots (2, 3) vers l'extérieur.

2. Fauteuil suivant la revendication 1, caractérisé en ce qu'aux cliquets (5), qui ont été placés de façon à être essentiellement horizontaux, il a été prévu des dispositifs de relèvement en forme de V (53) qui, par leur partie de relèvement en oblique (53a), attaquent côté bâti de telle sorte que les cliquets (5) sont soulevés par leur extrémité (51) qui s'engage dans l'appui ou pied (7) correspondant.

3. Fauteuil suivant l'une ou l'autre des revendications précédentes, caractérisé en ce que les extrémités d'engagement des cliquets (5) ont été prévues sous la forme de nez (51) qui se placent en engagement avec des évidements correspondants (75) que présentent les appuis ou pieds (7), afin de bloquer ces derniers contre tout mouvement de retour.

4. Fauteuil suivant l'une ou plusieurs des revendications précédentes, caractérisé en ce que les appuis ou pieds (7) ont été prévus sous la forme de leviers à deux bras, un levier d'arrêt (73) formant un logement de ressort étant prévu au bras de levier opposé à la partie contenant la roue (71), levier d'arrêt (73) qui, lors du déplacement des chariots (2, 3) vers le bâti (1) bute contre un dispositif de relèvement, (8) côté bâti et, place de ce fait les appuis ou pieds (7) dans la position de rentrée par pivotement.

5. Fauteuil suivant l'une ou plusieurs des revendications précédentes, caractérisé en ce que sur l'axe de pivotement des appuis ou pieds (7), il a été prévu un galet de guidage (74) qui, lors de la rentrée du chariot externe (3) dans le bâti (1), roule sur le dispositif de relèvement (8) côté bâti et s'arrête dans une position d'extrémité.

6. Fauteuil suivant la revendication 5, caractérisé en ce que le dispositif de relèvement (8), vu en coupe transversale, se présente en forme de U, la branche (82) dirigée vers l'appui ou pied (7) correspondant ayant été formée de façon à comporter une partie de relèvement en oblique (84) présentant un creux (85) destiné à assurer l'arrêt du galet de guidage (74).

7. Fauteuil suivant la revendication 6, caractérisé en ce qu'un boulon d'arrêt (83) dirigé vers l'extérieur a été monté sur la branche (82), présentant la partie de relèvement en oblique (84) du dispositif de relèvement (8), au-dessus de la partie de relèvement en oblique (84), boulon d'arrêt (83) qui agit à l'encontre du dispositif de relèvement (53) du cliquet (5).

8. Fauteuil suivant l'une ou plusieurs des revendications précédentes, caractérisé en ce qu'au-dessus de la partie de relèvement en oblique (84) du dispositif de relèvement (8) côté bâti, il a été prévu à la branche (82) un bord d'arrêt (86) qui agit à l'encontre du levier d'arrêt (73) de l'appui ou pied (7).
